# EUROPÄISCHE PATENTSCHRIFT

(11) **EP 0 039 459 B1**
(45) Veröffentlichungstag und Bekanntmachung des Hinweises auf die Patenterteilung: **05.10.1983**
(21) Anmeldenummer: 81103122.8
(22) Anmeldetag: 25.04.1981
(51) Int. Cl.: F04D 29/66, G10K 11/16

(54) **Geräuscharme Turbo-Arbeitsmaschine**
Silenced turbo-machine
Atténuation du bruit dans des turbomachines

(30) Priorität: 28.04.1980 WO PCT/US80/00466
(43) Veröffentlichungstag der Anmeldung: 11.11.1981
(73) Patentinhaber: Deutsche Forschungsanstalt für Luft- und Raumfahrt e.V., 53175 Bonn (DE); Koopmann, Gary H., Houston Texas (US)
(72) Erfinder: Neise, Wolfgang, Dr. Ing., D-1000 Berlin 26 (DE); Koopmann, Gary H., Prof. Dr., Houston Texas 77004 (US)
(74) Vertreter: Selting, Günther, Dipl.-Ing.

## Beschreibung

Die Erfindung betrifft eine geräuscharme Turbo-Arbeitsmaschine, mit einem stationären Gehäuse, dessen Umfangswand mit der Wand eines sich im wesentlichen tangential an das Gehäuse anschlie-Benden Kanals eine Gehäusezunge bildet, und einem in dem Gehäuse untergebrachten rotierenden Zentrifugallaufrad, wobei der Biegebereich der Gehäusezunge als Mündung ausgebildet ist, an die sich ein Resonator, bestehend aus einem geschlossenen Raum anschließt.

Bei Turbo-Arbeitsmaschinen entsteht durch die Erzeugung von unerwünschten Druckimpulsen störendes Geräusch. Der Lärm von axialen und radialen Strömungsmaschinen wird im allgemeinen von den aerodynamisch bzw. hydrodynamisch erzeugten Geräuschen bestimmt. Dabei spielen mechanische Geräuschquellen, z. B. Lager, Antriebe oder Transmissionen nur eine untergeordnete Rolle. Der aerodynamisch oder hydrodynamisch erzeugte Schall läßt sich in zwei Anteile aufspalten, nämlich den Drehklang oder Schaufelton und das Rauschen. Der Drehklang wird durch die Wechselwirkung zwischen dem stationären Maschinengehäuse und dem das Laufrad mit hoher Geschwindigkeit verlassenden Fluid hervorgerufen. Die Hauptquelle der durch solche Wechselwirkungen entstehenden Schwankungen der Fluidgeschwindigkeit befindet sich an der Gehäusezunge, an der das Gehäuse den geringsten Abstand zu den rotierenden Laufradschaufeln hat. Bei radialen Turbo-Arbeitsmaschinen sind die stationären Leitschaufeln hinter dem Laufrad die akustischen Hauptquellen für den Drehklang. Hier werden die feststehenden Leitschaufeln als Gehäusezungen bezeichnet. Das Spektrum der Schaufeltonfrequenz ist diskret. Es weist hohe Amplituden bei der aus Drehzahl und Schaufelzahl gebildeten Schaufelfrequenz und bei ganzzahligen Vielfachen hiervon auf (Harmonische).

Bekannt sind Turbo-Arbeitsmaschinen der eingangs genannten Art (radiale Maschinen), die zur Geräuschminderung einen Resonator aufweisen (US-A-2171 341). Der Resonator besteht aus einem hinter der Gehäusezunge angeordneten Hohlraum. In der Gehäusezunge befindet sich eine Öffnung. Diese Vorrichtung bewirkt eine Geräuschverminderung unter Verwendung eines Helmholtz-Resonators. In diesem wird die Luft durch die Gehäuseöffnung hindurch stoßweise komprimiert, so daß sie ein schwingfähiges Feder-Masse-System bildet, das eine bestimmte Resonanzfrequenz hat. Der Resonator ist somit durch seine Form und Größe auf eine bestimmte Frequenz festgelegt und auch auf eine bestimmte Form bzw. Steilheit der Resonanzkurve. Damit kann ein größeres Spektraum von Störgeräuschen nicht erfaßt werden.

Bei einer weiteren bekannten Turbo-Arbeitsmaschine (CH-A-261 468) mit radialer Luftförderung sind an den Diffusoren in der Nähe der Gehäusezungen Resonatoren angeordnet. Diese Resonatoren befinden sich seitlich in den Luftaustrittskanälen. Sie sind jeweils als X/4-Resonatoren ausgebildet, die aus einem Hohlraum bestehen, dessen Länge durch einen verschiebbaren Kolben veränderbar ist.

Ferner ist es bekannt, bei einer radialen oder axialen Turbo-Arbeitsmaschine (US-A-2 225 398) in der Umfangswand des Gehäuses zahlreiche Kammern zur Bildung von Helmholtz-Resonatoren vorzusehen. Jede dieser Kammern steht durch Öffnungen mit dem Gehäuseinnern in Verbindung und die Kammern können auch untereinander verbunden sein.

Schließlich ist eine axiale Turbo-Arbeitsmaschine bekannt (NL-C-94 357), bei der Resonatoren im Innern der Nabe vorgesehen sind. Diese Resonatoren sind Hohlräume, die über Öffnungen mit dem Strömungskanal in Verbindung stehen.

Die bekannten geräuscharmen Turbo-Arbeitsmaschinen mit X/4-Resonatoren oder Helmholtz-Resonatoren haben den Nachteil, daß die Resonatoren ziemlich genau auf die Störfrequenzen abgestimmt werden müssen, um eine wirksame Lärmbeseitigung hervorzurufen. Nun ändert sich das Störfrequenzspektrum aber in Abhängigkeit von der Schaufeldrehzahl, Betriebstemperatur und anderen Einflüssen, so daß zu einer wirdsamen Eliminierung der Störgeräusche ein ständiges Abstimmen und Nachstimmen des Resonators bzw. der Resonatoren erforderlich ist.

Der Erfindung liegt die Aufgabe zugrunde, eine Turbo-Arbeitsmaschine mit der eingangs genannten Art derart weiterzubilden, daß eine wirksamere Eliminierung des Störgeräusches über einen relativ weiten Frequenzbereich erfolgt.

Zur Lösung dieser Aufgabe ist erfindungsgemäß vorgesehen, daß der Biegebereich der Gehäusezunge als perforierte Abdeckung ausgebildet ist und daß der den Resonator bildende geschlossene Raum eine bewegbare Wand zur Veränderung seines Volumens aufweist.

Die Erfindung bezieht sich ferner auf eine geräuscharme Turbo-Arbeitsmaschine mit einem stationären Gehäuse, in dem mindestens ein rotierendes Axialschaufelrad angeordnet ist und das hinter dem Axialschaufelrad mindestens eine stationäre Leitschaufel aufweist, und mit mindestens einem Hohlraumresonator, dessen Volumen veränderbar ist.

Bei einer derartigen Turbo-Arbeitsmaschine wird die genannte Aufgabe dadurch gelöst, daß der Resonator innerhalb der Leitschaufel angeordnet und durch eine bewegbare Wand abgeschlossen ist und daß die vordere Begrenzungswand des Resonators als perforierte Abdeckung ausgebildet ist.

Die perforierte Abdeckung im Biegebereich der Gehäusezunge (bei radialer Maschine) bzw. in der vorderen Begrenzungswand der Leitschaufel (bei axialer Maschine) bewirkt eine Konzentration der Schallfrequenzen, die dann anschliessend durch geeignete Abstimmung des Resonators beseitigt werden. Anders ausgedrückt: Die Resonanzkurve des Resonators wird dadurch, daß der Resonator mit der perforierten Abdeckung abgeschlossen ist, breiter, so daß der Resonator ein größeres Störfrequenzspektrum erfassen kann. Dies bedeutet, daß die Geräuschbeseitigung in einem größeren Frequenzbereich bzw. in einem größeren Drehzahlbereich erfolgt, als bei einem Resonater, der in üblicher Weise auf eine bestimmte selektive Frequenz abgestimmt ist.

Als Resonatoren können \/4-Resonatoren eingesetzt werden, bei denen die Länge des Gehäuses durch einen verschiebbaren Kolben bestimmt wird oder auch Helmholtz-Resonatoren, bei denen das schwingende Luftvolumen frequenzbestimmend ist.

Gemäß einer Ausführungsform der Erfindung ist vorgesehen, daß die Innenwände des Resonators mit schallabsorbierendem Material ausgekleidet sind. Hierdurch entsteht eine zusätzliche Dämpfung im Resonator selbst.

Im folgenden werden unter Bezugnahme auf die Zeichnungen Ausführungsbeispiele der Erfindung näher erläutert.

Es zeigen :
Figur 1 einen schematischen Querschnitt eines Radialgebläses mit einem an der Gehäusezunge angeordneten X/4-Resonator.
Figur 2 eine vergrößerte Ansicht der Gehäusezunge mit einem \/4-Resonator zur Veranschaulichung von Einzelheiten einer Ausführungsform der Resonatormündung.
Figur 3 eine graphische Darstellung der Geräuschminderung, die mit dem Resonator erzielbar ist, der abgestimmt wurde, um eine maximale Verringerung der Schaufelfrequenz bei 7 500 Upm, d. h. hier 750 Hz zu vermitteln.
Figur4 eine ähnliche graphische Darstellung, wobei der Resonator abgestimmt ist, um eine maximale Verringerung der Schaufelfrequenz bei 6 000 Upm, d. h. hier 600 Hz hervorzubringen.
Figur ein Diagramm des Pegels der Schaufelfrequenz als Funktion der Gebläsedrehzahl.
Figur 6 die Wirkung des auf 600 Hz abgestimmten A/4-Resonators auf den Gesamtgeräuschpegel, den A-bewerteten Geräuschpegel und die zweite Harmonische der Schaufelfrequenz.
Figuren 7 bis 12 eine Reihe von Versuchsdaten ähnlich denen gemäß Fig. 5, jedoch mit dem Unterschied, daß die Resonatormündung mit verschiedenen perforierten Abdeckungen versehen ist.
Figuren 10 und 11 die Wirkung von Änderungen des Lochflächenanteils in der perforierten Abdeckung bei Aufrechterhaltung eines konstanten Lochdurchmessers von 3,8 mm.
Figur 12 die Schaufeltonverminderung als Funktion der Gebläsedrehzahl für zwei Abdeckungen mit gleichem Lochflächenanteil, jedoch mit verschiedenen Durchmessern und Anzahlen von Löchern.
Figuren 13, 14, 15 Querschnittsansichten von Radialgebläsen mit verschiedenen Ausführungsformen eines abstimmbaren Resonators an der Gehäusezunge.
Figur 16 einen schematischen Querschnitt eines Axialgebläses mit einem abstimmbaren X/4-Resonator in einer Leitschaufel hinter den Gebläseschaufeln, und
Figur 17 eine Ansicht längs der Schnittlinien A-A in Fig. 16.

Fig. zeigt ein Zentrifugalgebläse 10, bestehend aus einem Gehäuse 12 und einem in diesem untergebrachten Schaufelrad 14. Bei der bevorzugten Ausführungsform, die zur Durchführung der in den Fign. 3 bis 12 graphisch veranschaulichten Versuche verwendet wurde, ist das Schaufelrad 14 mit sechs rückwärtsgekrümmten Schaufeln 17 versehen und weist einen Durchmesser von 140 mm auf. Das Gehäuse 12 ist als logarithmische Spirale mit einem sehr kleinen Abstand zwischen dem Schaufelrad 14 und dem Gehäuse 12 in dem Gehäusezungenbereich ausgebildet. Der Gehäusezungenabstand 18 beträgt 4,4 mm, und der Gehäusezungenradius 20 des für die Versuche benutzten Modellgebläses 10 ist 10 mm.

An der Stelle 20 der Gehäusezunge ist gemäß Fig. 1 ein λ/4-Resonator 30 angeordnet. Eine innerhalb des Resonators 30 kolbenartig verschiebbare Wand 32 wird zur Abstimmung des Resonators für verschiedene Frequenzen benutzt.

Die Geräuschminderungswirkung verschiedener Gestaltungen des Resonators 30 wurde durch Anordnung eines Mikrophons in der Gebläseauslaßleitung 22 gemessen. Das Mikrophon in der Leitung war zur Verringerung des Einflusses von turbulenten Druckschwankungen auf das Mikrophon mit einem Schlitzohr versehen worden. Die Mikrophonsignale wurden mittels eines Schmalbandfilters analysiert, das mit Hilfe einer Nachlaufeinrichtung auf die Schaufelfrequenz oder Harmonische dieser abgestimmt werden konnte. Zur Aufnahme des Frequenzspektrums des Schalldrucks in der Leitung wurde ein Realzeitanalysator benutzt.

Fig. zeigt einen vergrößerten Querschnitt der Gehäusezunge mit dem Resonator30, wobei die Mündung 34 an der Gehäusezunge als perforierte Abdeckung an dem Resonatoreingang dargestellt ist. Die perforierte Abdeckung 34 besteht aus 1 mm dickem Metallblech, das im Verlauf der Versuche gegen verschiedene Ausgestaltungen mit unterschiedlicher Anordnung, Größe und Anzahl der Öffnungen 36 ausgetauscht wurde. Der Querschnittsbereich des Resonators 30 ist rechteckig und seine größte Seitenabmessung entspricht der Breite des Gehäuses. Die obere Resonatorwand 38 mit einer Breite von 46,1 mm befindet sich 16,5 mm oberhalb einer unteren Resonatorwand 41 gleicher Breite.

Zur Abstimmung des Resonators 30 wird die Länge des Resonators über die bewegliche Wand 32 aus Teflon verändert, die einen luftdichten Abschluß mit den seitlichen Resonatorwänden bildet. Eine optimale Abstimmung, d. h. maximale Lärmverminderung bei einer gegebenen Frequenz wurde auf einfache Weise durch Beobachtung der Tonamplitude auf dem Realzeitanalysator erhalten. Alle Geräuschmessungen wurden bei nur einem Arbeitspunkt des Gebläses durchgeführt, der sich auf der rechten Seite der Ventilatorkennlinie (Druckerhöhung als Funktion des Volumenstroms) befand, d, h, bei nahezu ungedrosselter Förderung. Zur Ermittlung von Vergleichsdaten wurde der Resonator30 bei einigen Versuchen ersetzt durch ein massives Holzstück mit dem gleichen Krümmungsradius 20 und dem gleichen Abstand vom Schaufelrad 14.

Fign. 3 und 4 zeigen Vergleiche zwischen dem Schalldruckspektrum, das in der Gebläseauslaßleitung für das Gebläse mit einer üblichen Gehäusezungengestaltung und mit eingebautem X/4-Resonator gemessen wurde. Die perforierte Abdekkung 34 besteht aus 1 mm dickem Metallblech, dessen Löcher 36 einen Durchmesser von 3,1 mm haben und insgesamt einen Lochflächenanteil von 29 % ausmachen. Für das in Fig. 3 gezeigte Sepktrum wurde der Resonator so abgestimmt, daß er eine maximale Verringerung der Schaufelfrequenz bei 7 500 U/min, d. h. 750 Hz und entsprechend 6 000 U/min in Fig. 4 hervorruft. In Fign. 3 und 4 veranschaulichen die durchgezogenen Pfeile die Geräuschpegel der Schaufeltonharmonischen ohne einen Resonator, d. h. der Resonator30 wurde durch ein massives Holzstück ersetzt. Die gestrichelten Pfeile zeigen die Geräuschpegel der Schaufeltonharmonischen, die mit dem \/4-Resonator30 gemessen wurden.

Eine richtige Abstimmung des Resonators verringert nicht nur die Schaufelfrequenz, sondern auch ihre höheren Harmonischen. Sie kann jedoch auch zu einer Verstärkung führen, wie in Fig. 4 gezeigt ist, wo die dritte Harmonische um 8 dB erhöht wurde.

Die Verringerung der Schaufelfrequenz ist in den Fign.4 und 5 ungleich, und das bei anderen Gebläsedrehzahlen gemessene Frequenzspektrum zeigte, daß die maximal mögliche Verminderung, die durch sorgfältige Abstimmung des Resonators für geden Fall erzielbar ist, mit der Frequenz zunimmt.

Dieser Effekt wird in Fig.5 deutlicher, in der der Pegel der Schaufelfrequenz als Funktion der Gebläsedrehzahl aufgetragen ist. Die durchgezogene Kurve A gilt für das Gebläse mit der üblichen Gehäusezungenform. Die anderen Linien in Fig. wurden mit dem auf verschiedene Frequenzen, d. h. 450, 500, 550, 600, 650, 700 bzw. 750 Hz, abgestimmten λ/4-Resonator gemessen. Die maximal mögliche Verminderung steigt mit der Frequenz in Fig. 5 an, und weitere Versuche haben gezeigt, daß dies durch Verwendung einer anderen perforierten Abdeckung für die Resonatormündung geändert werden kann. Für die in Fig.5 gezeigten Daten wurde die gleiche Abdeckung wie für Fig. 3 und 4 verwendet. Für eine gegebene Resonanzfrequenz ist der Dämpfungseffekt nicht nur bei dieser speziellen Frequenz oder innerhalb eines sehr schmalen Frequenzbandes vorhanden, sondern er erstreckt sich über einen recht breiten Frequenzbereich. Dies ist wichtig wegen der praktischen Anwendung der Geräuschminderungsmethode, da es zeigt, daß eine wesentliche Verminderung des Schaufeltons sogar dann erreichbar ist, wenn der Resonator nicht richtig abgestimmt ist, sei es aufgrund anfänglicher Fehlabstimmung oder aufgrund einer Änderung der Gebläsedrehzahl infolge der Gebläsebelastung oder aufgrund einer Änderung der Fluidtemperatur, die einer Änderung der Schallgeschwindigkeit in dem Fluid entspricht.

Fig. 6 zeigt die Wirkung des λ/4-Resonators, der auf 600 Hz auf den Gesamtschalldruckpegel « A den A-bewerteten Schalldruckpegel « B_{"} und die zweite Harmonische der Schaufelfrequenz « C » abgestimmt wurde. Die Wirksamkeit des \/4-Resonators in bezug auf den Gesamt- oder A-bewerteten Geräuschpegel hängt im allgemeinen von der jeweiligen Bedeutung des Schaufeltons ab. Bei dem für Versuchszwecke benutzten Modellgebläse war der Gesamtschalldruckpegel um 3,5 dB verringert und der A-bewertete Pegel um 7 dB.

Ein anderes interessantes Ergebnis der Fig. 6 ist, daß die zweite Harmonische am stärksten bei 3000 U/min, die 600 Hz entsprechen, verringert wurde. Die Verminderung ist jedoch kleiner als die der Schaufelfrequenz bei gleicher Resonanzfrequenz, d. h. 6 000 U/min (vergleiche Fign. 4 oder 5). Dies zeigt, daß die Impedanz des X/4-Resonators sich infolge der Strömungsgeschwindigkeit längs der Gehäusezunge ändert.

Fign. 7 bis 12 zeigen eine Reihe von Versuchsdaten ähnlich denjenigen nach Fig. 5, wobei der einzige Unterschied die zur Abdeckung der Resonatormündung verwendete perforierte Abdeckung 34 ist. Fig. 7 zeigt den Pegel der Schaufelfrequenz als Funktion der Gebläsedrehzahl für verschiedene Resonatoreinstellungen, wobei die Resonatormündung mit einer 20 % perforierten Abdeckung versehen ist, die mehrere Löcher mit 2,6 mm Durchmesser aufweist. Für das Diagramm nach Fig. 8 wurde eine Resonatormündung mit 42% Lochflächenanteil verwendet, der aus Löchern von 3,8 mm Durchmesser besteht, während gemäß Fig. die perforierte Resonatorabdeckung 58 % Lochflächenanteil mit Bohrungen von 4,4 mm Durchmesser aufweist. In allen Fällen war die Gesamtzahl der Löcher in dem für die Fign. 7 bis 9 verwendete perforierte Abdeckung konstant. Gemäß Fign. 7 bis 9 wurde die Perforationsrate innerhalb von 20 % bis 58 % geändert, indem der Durchmesser der Löcher 36 vergrößert wurde, d. h. die Gesamtanzahl der Löcher ist die gleiche in den Fign. 5 und 7 bis 11. Es gibt Anzeichen, daß die Zunahme des Lochflächenanteils den Bereich maximaler Verminderung der Schaufelfrequenz zu einem niedrigeren Frequenzbereich verschiebt.

Eine physikalische Erklärung für die Dämpfung im Zusammenhang mit der Frequenzverschiebung läßt sich auf folgende Weise entwickeln. Wenn der Durchmesser der Löcher 36 groß ist, wird die Oszillation der Luftteilchen durch die Löcher hindurch nur wenig gedämpft, weshalb die Verminderung der Tonamplitude groß ist. Es ist jedoch zu beachten, daß diese Verminderung nur über eine schmalere Bandbreite auftritt, wie Fig. 9 zeigt. Wenn umgekehrt die Löcher 36 klein sind, nimmt die Dämpfungsrate des Resonators 30 zu, mit dem Ergebnis einer schwächeren Verringerung der Tonamplitude, jedoch über einen breiteren Frequenzbereich, wie in Fig. gezeigt.

In den Fign. 10 und 11 wurde versucht, den Lochflächenanteil zu verändern und dabei die gleichen Durchmesser der Löcher 36 wie in Fig. 8, d. h. 3,8 mm beizuhalten. Zu diesem Zweck wurden einige Löcher 36 mit Kitt verschlossen. Gemäß Fig. 10 waren 5 von 43 Löchern geschlossen, während Fig. 11 die Schaufeltonverminderung für den gleichen Perforierungskörper mit 16 geschlossenen von 43 Löchern zeigt. Fig. 10 scheint den gleichen Trend wie vorher anzuzeigen, d. h. die Verminderung des Lochflächenanteils verschiebt den wirksamen Bereich zu höheren Frequenzen. Eine weitere Reduzierung der Lochanzahl wie in Fig. 11 stützt diese Beobachtung jedoch nicht.

In Fig. 12 werden schließlich zwei Perforationskörper 34 verglichen, deren Lochflächenanteil gleich ist, bei denen jedoch die Durchmesser und die Anzahl der Löcher 36 voneinander abweichen. Dieses Ergebnis führt zu dem Schluß, daß der Lochflächenanteil die Größe ist, die den Frequenzbereich der maximalen Geräuschverminderung bestimmt, und nicht der Lochdurchmesser.

Einer der Hauptvorteile besteht darin, daß die Einführung des Resonators 30 nur geringe Änderungen der Gebläsegeometrie erforderlich macht. Deshalb sind der Wirkungsgrad und die Strömungsleistung bei einem Gebläse 10 mit oder ohne Resonator 30 erwartungsgemäß sehr ähnlich, wenn nicht praktisch gleich. Um die Differenz der aerodynamischen Leistung dieser beiden Gestaltungen empirisch zu bestimmen, wurde der durch die Meßleitung 22 gepumpte Volumenstrom gemessen. In Tabelle ist das Verhältnis der Volumenströme mit und ohne X/4-Resonator 30 als Funktion der Gebläsedrehzahl aufgelistet und die Ergebnisse zeigen, daß der Volumenstrom um durchschnittlich 0,6 % abnimmt.

Die vorstehenden Versuchsergebnisse zeigen, daß eine wesentliche Verringerung des von Radialgebläsen abgegebenen Schaufelfrequenzpegels durch Einbau eines X/4.Resonators an der Gehäusezunge erreicht werden kann.

Bei einer unveränderten Resonatorform, d. h. bei konstanter Länge und Mündungsgeometrie des Resonators 30, tritt eine maximale Dämpfung der Schaufelfrequenz bei einer Frequenz auf, bei der die Geräuschwellenläge etwa gleich dem Vierfachen der Resonatorlänge ist. Es ist sehr schwierig, die effektive Länge des Resonators in Abhängigkeit von seinen Konstruktionsparametern zu berechnen, weil das perforierte Mundstück gekrümmt ist. Außerdem hat die Überströmung der Löcher 36 auch einen Einfluß auf die außerhalb der Löcher mitschwingenden Luftmassen (Endkorrektur). Eine etwas geringere Minderung der Schaufelfrequenz ergibt sich innerhalb eines Frequenzbandes im Bereich der Resonanzfrequenz des Resonators. Die Breite dieses Frequenzbandes wird durch die Dämpfungsrate des Resonators bestimmt, die ihrerseits von der Größe und Anzahl der Löcher 36 in dem Mündungsstück 34 abhängt.

Wird die Länge des Resonators 30 verändert, während die Form des Mündungsstücks 34 beibehalten bleibt, dann ändert sich die Resonanzfrequenz, und daher ist eine Verringerung des Schaufelfrequenzpegels bei anderen Gebläsedrehzahlen erzielbar. Die maximal mögliche Verringerung ändert sich jedoch mit der Frequenz, was zeigt, daß es eine optimale Impedanz des Resonators 30 als Ganzes gibt, die eine. maximale Dämpfung hervorruft. Die Gesamtimpedanz des Resonators 30 scheint sehr empfindlich auf Änderungen der Strömungsgeschwindigkeit an der Resonatormündung 34 zu reagieren, und dies erklärt, warum das Ausmaß der Geräuschminderung, die durch optimale Abstimmung des Resonators für eine gegebene Gebläsedrehzahl erzielbar ist, sich mit der Frequenz, oder besser gesagt mit der Gebläsedrehzahl ändert. Versuche mit verschiedenen perforierten Abdeckungen 34 an der Resonatormündung haben gezeigt, daß diese optimale Impedanz sich bei verschiedenen Frequenzen erzeugen läßt, indem einfach der Lochflächenanteil des Mündungsstücks 34 geändert wird.

Bei Gebläsen mit veränderlicher Drehzahl kann ebenfalls ein X/4-Resonator benutzt werden, wenn die Länge des Resonators proportional zur Gebläsedrehzahl geändert wird, indem ein Kolbenkörper in dem Resonator verschoben wird, und bei einer etwas abgewandelten Version ist deshalb die bewegbare Wand 32 über einen geeigneten Servomechanismus mit der Laufraddrehzal gekoppelt.

Drei verschiedene Versionen einer weiteren bevorzugten Ausführungsform sind schematisch in den Fign. 13 bis 15 dargestellt. In Fig. 13 ist ein Radialventilator 100, in dessen Gehäuse 112 ein Laufrad 116 untergebracht ist, mit einem Helmholtz-Resonator 130 ausgerüstet. Der Helmholtz-resonator 130 besteht aus einer Frontwand 140, die im wesentlich tangential zu dem Gehäuse 112 verläuft, jedoch der Spiralform des Gehäuses in der Nähe der Gehäusezunge 120 folgen kann. Seine Rückwand besteht aus einem Hauptabschnitt 132, der im wesentlichen parallel zur Frontwand 140 ist und dessen unterer Teil hinter der Gehäusezunge 120 an einer Gelenkstelle 136 endet. Der Endteil der Rückwand 132 ist unter der Gelenkstelle 136 gelenkig beweglich und daher innerhalb des über dem Gebläseauslaß 122 befindlichen Resonanzhohlraumes 142 als bewegbare Wand 138 frei verstellbar. Der Resonanzhohlraum 142 ist seinerseits an dem Gehäusezungenende mittels einer perforierten Abdeckung 134 abgedeckt. Durch Bewegung der Wand 138 in dem Resonanzhohlratim 142 lassen sich das Volumen und damit die Resonanzfrequenz des Helmholtz-Resonators 130 ändern, um auf maximale Geräuschverminderung bei der Schaufelfrequenz abgestimmt zu werden.

In Fig. 14 ist der Helmholtz-Resonator 230 so gekrümmt, daß er im wesentlichen der Spiralform des Gehäuses 212 des Gebläses 200 entspricht. Neben der Gehäusezunge 220 des Laufrades 216 und des Gehäuses 212 wird ein Resonanzhohlraum 242 von einer perforierten Abdeckung 234 an der Mündung des Resonators 230 abgedeckt. Die Frontwand 240 des Resonators stößt an Gehäuse 212 an, während seine Pückwand 232 flexibel und elastisch genug ist, um an seinem unteren Rand in dem Resonanzhohlraum 242 beweglich zu sein. Auf diese Weise sind das Volumen und damit die Resonanzfrequenz des Helmholtz-Resonators wiederum einstellbar auf Veränderungen der Gebläsedrehzahl und der Schaufelfrequenz.

Noch eine weitere Gestaltung eines Helmholtz-Resonators ist in Fig. 15 dargestellt. Der Helmholtz- Resonator330 ist wieder so gekrümmt, daß seine Frontwand 340 an das Spiralgehäuse 312 anliegt und diesem entspricht. Die Mündung des Resonators 330 befindet sich in der Nähe der Gehäusezunge 320 des Laufrades 316 und des Gehäuses 312 und sie ist mit einer perforierten Abdeckung 334 adgedeckt. Das Volumen des Resonanzhohlraums 342 oberhalb des Gebläseauslasses 322 ist wiederum veränderlich, da die Rückwand 332 entweder bei 336 an die Oberwand 338 angelenkt oder falls sie bei 338 starr befestigt ist, flexibel genug ist, um zur Erzielung einer maximalen Geräuschverminderung bei der Schaufelfrequenz eine Abstimmung des Resonators 330 zu ermöglichen.

Fig. 16 zeigt einen schematischen Querschnitt durch ein Axialgebläse 400, wobei ein λ/4-Resonator 430 in Leitschaufeln 420 innerhalb des Gebläsegehäuses 410 und hinter dem Axialrotor 416 angeordnet ist. Eine kolbenartige bewegbare Wand 432 innerhalb der Leitschaufel420 erlaubt eine Abstimmung des λ/4-Resonators 430 auf veränderliche Gebläsedrehzahlen wie vorher beschrieben.

Fig. 17, die eine Frontansicht des Axialgebläses 400 längs der Linien 17-17 der Fig. 16 veranschaulicht, zeigt die perforierte Abdeckung 434 am vorderen Ende der Leitschaufel 420, die die Mündung des A/4-Resonators 430 bildet. Die bewegbare Wand 432 kann wieder über beliebige Servoverstelleinrichtungen mit der Gebläsedrehzahl gekoppelt sein, wodurch seine automatische Abstimmung auf die richtige Resonanzfrequenz für einen maximalen Wirkungsgrad unter veränderlichen Belastungsbedingungen gewährleistet wird.

## Patentansprüche

1. Geräuscharme Turbo-Arbeitsmaschine, mit einem stationären Gehäuse (12, 112, 212, 312), dessen Umfangswand mit der Wand eines sich im wesentlichen tangential an das Gehäuse anschließenden Kanals (22, 122, 322) eine Gehäusezunge (20, 120, 220, 320) bildet, und einem in dem Gehäuse (12, 112, 212, 312) untergebrachten rotierenden Zentrifugallaufrad (14, 116, 216, 316), wobei der Biegebereich der Gehäusezunge (20, 120, 220, 320) als Mündung ausgebildet ist, an die sich ein Resonator (30, 130, 230, 330), bestehend aus einem geschlossenen Raum anschließt, dadurch gekennzeichnet, daß der Biegebereich der Gehäusezunge (20, 120, 220, 320) als perforierte Abdeckung (34, 134, 234, 334) ausgebildet ist und daß der geschlossene Raum eine bewegbare Wand (32, 138, 232, 332) zur Veränderung seines Volumens aufweist.

2. Turbo-Arbeitsmaschine mit einem stationären Gehäuse (410), in dem mindestens ein rotierendes Axialschaufelrad (416) angeordnet ist und das hinter dem Axialschaufelrad (416) mindestens eine stationäre Leitschaufel (420) aufweist, und mit mindestens einem Hohlraumresonator (430), dessen Volumen veränderbar ist, dadurch gekennzeichnet, daß der Resonator (430) innerhalb der Leitschaufel (420) angeordnet und durch eine bewegbare Wand (432) abgeschlossen ist und daß die vordere Begrenzungswand des Resonators (430) als perforierte Abdeckung (434) ausgebildet ist.

3. Turbo-Arbeitsmaschine nach Anspruch 1 oder 2, dadurch gekennzeichnet, daß der Resonator (30, 430) ein X/4-Resonator ist und daß die bewegbare Wand (32) ein die Länge des Hohlraums bestimmender verschiebbarer Kolben ist.

4. Turbo-Arbeitsmaschine nach Anspruch 1 oder 2, dadurch gekennzeichnet, daß der Resonator ein Helmholtzresonator (130, 230, 330) ist, dessen dem Gehäuse (12) abgewandte rückwärtige Wand (138, 232, 332) bewegbar ist.

5. Turbo-Arbeitsmaschine nach einem der Ansprüche 1 bis 4, dadurch gekennzeichnet, daß die Innenwände des Resonators (30, 130, 230, 330, 430) mit schallabsorbierendem Material ausgekleidet sind.

## Claims

1. Low noise turbo-machine comprising a stationary housing (12, 112, 212, 312) whose peripheral wall forms a housing tongue (20, 120, 220, 320) with the wall of a channel (22, 122, 322) adjoining substantially tangentially the housing, and a centrifugal impeller (14, 116, 216, 316) located in the housing (12, 112, 212, 312), the bending range of the housing tongue (20, 120, 220, 320) being designed as an orifice to which a resonator (30, 130, 230) is joined which consists of a closed chamber, characterized in that the bending range of the housing tongue (20, 120, 220, 320) is a perforated cover (34, 134, 234, 334) and that the closed chamber contains a movable wall (32, 138, 232, 332) to change its volume.

2. Turbo-machine comprising a stationary housing (410) in which at least one rotating axial impeller (416) is provided and which contains behind the axial impeller (416) at least one stationary guide blade (420) and at least one cavity resonator (430) whose volume is changeable, characterized in that the resonator (430) is situated within the guide blade (420) and is closed by a movable wall (432), the front boundary wall of the resonator (430) being designed as a perforated cover (434).

3. Turbo-machine according to claims 1 or 2, characterized in that the resonator (30, 430) is a X/4 resonator and that the movable wall (32) is a displaceable piston determining the length of the cavity.

4. Turbo-machine according to claims 1 or 2, characterized in that the resonator is a Helmholtz resonator (130, 230, 330) whose rear wall (138, 232, 332) averted from the housing (12) is movable.

5. Turbo-machine according to any one of claims 1 to 4, characterized in that the inner walls of the resonator (30, 130, 230, 330, 430) are lined with sound absorbing material.

## Revendications

1. Turbomachine productrice de travail à faible niveau de bruit, comportant une carcasse fixe (12, 112, 212, 312), dont la paroi périphérique forme, avec la paroi d'un canal (22, 122, 322) se raccordant, essentiellement d'une manière tangentielle à la carcasse, une langue de carcasse (20, 120, 220, 320), la turbomachine comportant aussi une roue mobile centrifuge (14, 116, 216, 316) rotative logée dans la carcasse (12, 112, 212, 312), la partie courbée de la langue de carcasse (20, 120, 220, 320) ayant la forme d'une embouchure, à laquelle se raccorde un résonateur (30,130, 230, 330), composé d'un espace fermé, caractérisée par le fait que la partie courbée de la langue de carcasse (20, 120, 220, 320) est réalisée sous la forme d'un voile de revêtement perforé (34, 134, 234, 334) et que l'espace fermé comporte une paroi mobile (32, 138, 232, 332) destinée à modifier son volume.

2. Turbomachine comportant une carcasse fixe (410), dans laquelle se trouve au moins une roue mobile axiale (416) rotative et qui comporte, derrière la roue mobile axiale (416), au moins une ailette déflectrice fixe (420), la turbomachine ayant au moins un résonateur (430) à cavité, dont le volume est variable, caractérisée par le fait que le résonateur (430) est placé à l'intérieur de l'ailette déflectrice (420) et fermé par une paroi mobile (432) et que la paroi antérieure de délimitation du résonateur (430) est réalisée sous la forme d'un voile perforé (434).

3. Turbomachine selon l'une des revendications 1 et 2, caractérisée par le fait que le résonateur (30, 430) est un résonateur \/4 et que la paroi mobile (32) est un piston coulissant déterminant la longueur de la cavité.

4. Turbomachine selon l'une des revendications 1 et 2, caractérisée par le fait que le résonateur est un résonateur de Helmholtz (130, 230, 330), dont la paroi arrière (138, 232, 332) opposée à la carcasse (12) est mobile.

5. Turbomachine suivant l'une des revendications 1 à 4, caractérisée par le fait que les parois intérieures du résonateur (30, 130, 230, 330, 430) sont revêtues d'un matériau absorbant le bruit.
